# EUROPÄISCHE PATENTANMELDUNG

(11) **EP 4 779 069 A1**
(43) Veröffentlichungstag der Anmeldung: **22.07.2026**
(21) Anmeldenummer: 26152285.8
(22) Anmeldetag: 16.01.2026
(51) Int. Cl.: D04H 18/02

(54) **NADELMASCHINE**

(30) Priorität: 17.01.2025 DE 102025101710
(71) Anmelder: Oskar Dilo Maschinenfabrik KG, 69412 Eberbach (DE)
(72) Erfinder: Dilo, Johann Philipp, 69412 Eberbach (DE)
(74) Vertreter: Wächter, Jochen

(57) **Zusammenfassung**

Eine erfindungsgemäße Nadelmaschine (1) umfasst mindestens einen Nadelbalken (4, 4') mit einer Vielzahl von Nadeln (8, 8'), mindestens eine Bürstenanordnung (24, 24') mit einer Vielzahl von Borsten (26, 26'), die dazu eingerichtet ist, mit der Vielzahl von Nadeln (8, 8') zusammenzuwirken, und eine erste und eine zweite Führungseinrichtung (10, 12), die sich zwischen dem mindestens einen Nadelbalken (4, 4') und der mindestens einen Bürstenanordnung (24, 24') hindurch erstrecken und zwischen denen ein Zwischenraum (14) ausgebildet ist, durch den ein textiles Flächengebilde (2) hindurchführbar ist. Die erste und die zweite Führungseinrichtung (10, 12) weisen eine Mehrzahl von ersten und zweiten Durchtrittsöffnungen (34, 36) für den Durchtritt der Vielzahl von Nadeln (8, 8') auf.

## Beschreibung

Die vorliegende Erfindung betrifft eine Nadelmaschine zum Vernadeln eines textilen Flächengebildes, wie z.B. einer Faserflorbahn, eines Vliesstoffs, eines Gewebes oder Geleges.

Nadelmaschinen sind allgemein bekannt und beispielsweise in Fuchs und Albrecht: "Vliesstoffe", Wiley-VCH Verlag Weinheim, 2. Auflage 2012 oder auch in Albrecht, Fuchs, Kittelmann: "Vliesstoffe", Wiley-VCH Verlag Weinheim, 2000 beschrieben.

Üblicherweise wird einer Nadelmaschine ein textiles Flächengebilde an einem Einlauf zugeführt, das dann in einer Förderrichtung des textilen Flächengebildes zu einer Vernadelungszone gefördert wird. Im Bereich der Vernadelungszone ist eine Nadelbalkenanordnung mit mindestens einem Nadelbalken vorgesehen, an dem ein Nadelbrett angeordnet ist, welches mit einer Vielzahl von Nadeln zum Verfestigen des textilen Flächengebildes bestückt ist. Die Vielzahl von Nadeln verfestigt das textile Flächengebilde, indem sie mittels eines Vertikalhubs mit hoher Frequenz in das textile Flächengebilde hineingestochen und aus diesem herausgezogen wird. Es können auch mehrere Nadelbalken in Förderrichtung hintereinander vorgesehen sein und/oder Nadelbalken oberhalb und unterhalb des textilen Flächengebildes.

Dem Fachmann sind die unterschiedlichsten Formen von Nadelmaschinen bekannt, darunter auch Nadelmaschinen, bei denen die Vielzahl von Nadeln während des Verfestigungsvorgangs mittels eines Horizontalhubs in Förderrichtung des textilen Flächengebildes mit dem textilen Flächengebilde bewegt wird. Führungseinrichtungen für das textile Flächengebilde, wie z.B. Niederhalter- und Stichplatten, weisen dann schlitzförmige Durchtrittsöffnungen auf, um den Horizontalhub der Vielzahl von Nadeln zu ermöglichen, wenn diese in Eingriff mit dem textilen Flächengebilde stehen. Insbesondere im Bereich dieser sich parallel zur Förderrichtung erstreckenden, schlitzförmigen Durchtrittsöffnungen, deren Dimension parallel zur Förderrichtung deutlich größer als der Durchmesser der Nadeln sein kann, kann die Vielzahl von Nadeln das textile Flächengebilde in die Durchtrittsöffnungen und durch diese hindurch drücken. Dieses Phänomen ist insbesondere bei Längsfloren zu beobachten. Das Drücken des textilen Flächengebildes in und durch die Durchgangsöffnungen kann zur Dehnung des textilen Flächengebildes und somit zu einer ungewünschten Musterung in Form von Längsstreifen führen, die sich nachteilig auf die Festigkeit des vernadelten Flächengebildes auswirken kann.

Der vorliegenden Erfindung liegt daher die Aufgabe zugrunde, eine Nadelmaschine bereitzustellen, die insbesondere bei hohen Produktionsgeschwindigkeiten die Herstellung eines besonders gleichmäßigen textilen Flächengebildes ermöglicht.

Diese Aufgabe wird durch den Gegenstand des Anspruchs 1 gelöst. Bevorzugte Ausführungsformen sind Gegenstand der abhängigen Ansprüche.

Eine erfindungsgemäße Nadelmaschine zum Vernadeln eines textilen Flächengebildes umfasst mindestens einen in einer Vernadelungszone der Nadelmaschine angeordneten Nadelbalken und mindestens eine in der Vernadelungszone angeordnete Bürstenanordnung. Der mindestens eine Nadelbalken ist mit einer Vielzahl von Nadeln ausgestattet und dazu eingerichtet, eine oszillierende Hubbewegung auszuführen. Die mindestens eine Bürstenanordnung weist eine Vielzahl von Borsten auf und ist dazu eingerichtet, mit der Vielzahl von Nadeln zusammenzuwirken. Weiterhin umfasst die Nadelmaschine eine erste Führungseinrichtung und eine zweite Führungseinrichtung, die sich zwischen dem mindestens einen Nadelbalken und der mindestens einen Bürstenanordnung durch die Vernadelungszone erstrecken, wobei in der Vernadelungszone ein Zwischenraum zwischen der ersten Führungseinrichtung und der zweiten Führungseinrichtung ausgebildet ist, durch den das textile Flächengebilde in einer Förderrichtung hindurchführbar ist. Zum Durchtritt der Vielzahl von Nadeln weist die erste Führungseinrichtung eine Mehrzahl von ersten Durchtrittsöffnungen auf und weist die zweite Führungseinrichtung eine Mehrzahl von zweiten Durchtrittsöffnungen auf.

Auf diese Art und Weise wird eine Nadelmaschine bereitgestellt, bei der die Vielzahl von Borsten das textile Flächengebilde beim Vernadeln zusätzlich stützt, insbesondere auch im Bereich der ersten und der zweiten Durchgangsöffnungen, wodurch eine Dehnung des textilen Flächengebildes im Bereich der Durchgangsöffnungen sowie eine dadurch bedingte Musterung in Form von Längsstreifen bzw. Schwächung des textilen Flächengebildes vermieden werden. Ein Horizontalhub der Nadeln sowie ein Herausziehen einzelner Fasern aus dem textilen Flächengebilde durch die Durchgangsöffnungen mittels Kerben an der Vielzahl von Nadeln ist in einem gewünschten Maß möglich, während das textile Flächengebilde zugleich auch im Bereich der Durchgangsöffnungen zuverlässig gestützt wird. Das verfestigte textile Flächengebilde weist folglich eine besonders gleichmäßige Gestalt und hohe Querfestigkeit auf.

In einer bevorzugten Ausführungsform ist zumindest ein Teil der Vielzahl von Nadeln des mindestens einen Nadelbalkens durch die erste Führungseinrichtung und die zweite Führungseinrichtung hindurch in die Vielzahl von Borsten der mindestens einen Bürstenanordnung eingetaucht, wenn sich der mindestens eine Nadelbalken in einem ersten Umkehrpunkt befindet. Durch das Eintauchen der Nadeln in die Vielzahl von Borsten wird das textile Flächengebilde beim Vernadeln besonders zuverlässig durch die Borsten gestützt und möglichst wenig oder gar nicht deformiert .

Die Nadelmaschine kann eine Niederhalterplatte und eine Stichplatte umfassen, durch die die Vielzahl von Nadeln hindurchtreten. Vorzugsweise umfassen die Niederhalterplatte und die Stichplatte die erste und die zweite Führungseinrichtung bzw. sind durch diese gebildet. Beispielsweise ist die erste Führungseinrichtung auf derselben Seite des textilen Flächengebildes angeordnet, wie der mindestens eine Nadelbalken, und dazu eingerichtet, das textile Flächengebilde zurückzuhalten und ein Abstreifen des textilen Flächengebildes von den Nadeln zu ermöglichen, wenn die Vielzahl von Nadeln aus dem textilen Flächengebilde herausgezogen wird. Die zweite Führungseinrichtung kann auf der gegenüberliegenden Seite des textilen Flächengebildes angeordnet und dazu eingerichtet sein, das textile Flächengebilde zu stützen und ein Deformieren des textilen Flächengebildes zu verhindern, wenn die Vielzahl von Nadeln in das textile Flächengebilde hinein und durch dieses hindurch gestochen wird.

Die oszillierende Hubbewegung des mindestens einen Nadelbalkens weist zumindest eine Bewegungskomponente parallel zur einer Einstichrichtung und vorzugsweise eine Bewegungskomponente parallel zur Förderrichtung auf. Genauer kann die oszillierende Hubbewegung des mindestens einen Nadelbalkens derart erfolgen, dass die Vielzahl von Nadeln zumindest eine erste Bewegungskomponente parallel zu einer Einstichrichtung aufweisen. Dadurch kann die Vielzahl von Nadeln in das textile Flächengebilde hineingestochen und aus diesem herausgezogen werden. Die Einstichrichtung ist vorzugsweise senkrecht zur Förderrichtung ausgerichtet, vorzugsweise im Wesentlichen vertikal und insbesondere senkrecht zu einer Oberfläche des textilen Flächengebildes. Die erste und die zweite Führungseinrichtung sind parallel zur Einstichrichtung beabstandet zueinander angeordnet, um den Zwischenraum zur Aufnahme des textilen Flächengebildes zu bilden.

Die oszillierende Hubbewegung des mindestens einen Nadelbalkens weist zumindest eine Bewegungskomponente parallel zur einer Einstichrichtung und vorzugsweise eine Bewegungskomponente parallel zur Förderrichtung auf. Genauer kann die oszillierende Hubbewegung des mindestens einen Nadelbalkens derart erfolgen, dass die Vielzahl von Nadeln zumindest eine erste Bewegungskomponente parallel zu einer Einstichrichtung aufweisen. Dadurch kann die Vielzahl von Nadeln während ihres Eingriffs mit dem textilen Flächengebilde mitbewegt werden. Durch die Überlagerung der Bewegungskomponenten parallel zur Einstichrichtung und parallel zur Förderrichtung ergibt sich vorzugsweise eine im Wesentlichen kreisförmige oder elliptische Bewegungsbahn der Vielzahl von Nadeln.

Die Nadelmaschine umfasst vorzugsweise eine Antriebseinrichtung zum Antreiben des mindestens einen Nadelbalkens, die auch als erste Antriebseinrichtung bezeichnet wird. Die erste Antriebseinrichtung kann auf bekannte Art und Weise mindestens eine Hauptwelle umfassen, auf der mindestens ein Hauptpleuel exzentrisch gelagert ist, wobei der Hauptpleuel mit dem mindestens einen Nadelbalken gekoppelt ist. Eine rotatorische Antriebsbewegung der mindestens einen Hauptwelle kann dadurch in eine oszillierende Hubbewegung des Nadelbalkens mit der ersten Bewegungskomponente parallel zur Einstichrichtung umgewandelt werden. Die zweite Bewegungskomponente kann zum Beispiel durch eine Nebenwelle erzeugt werden, auf der mindestens ein Nebenpleuel exzentrisch gelagert ist, der mit dem mindestens einen Nadelbalken gekoppelt ist. Eine rotatorische Antriebsbewegung der Nebenwelle kann dadurch in eine oszillierende Hubbewegung mit der zweiten Bewegungskomponente parallel zur Förderrichtung umgewandelt werden. Andere Möglichkeiten zum Erzeugen der zweiten Bewegungskomponente sind dem Fachmann bekannt und können ebenfalls Anwendung finden. Zum Beispiel kann eine weitere Hauptwelle vorgesehen sein, auf der mindestens ein weiterer Hauptpleuel exzentrisch gelagert ist, der mit dem mindestens einen Nadelbalken gekoppelt ist. Die zweite Bewegungskomponente kann dann aus einer gleichsinnigen Rotation der Hauptwellen oder einer gegensinnigen Rotation der Hauptwellen mit Phasenverstellung resultieren.

Befindet sich der mindestens eine Nadelbalken im ersten Umkehrpunkt, ist die Vielzahl von Nadeln teilweise im Zwischenraum zwischen der ersten und der zweiten Führungseinrichtung angeordnet. Grundsätzlich könnten Nadelspitzen der Vielzahl von Nadeln dabei im Zwischenraum angeordnet sein, wobei sich die Vielzahl von Borsten der Bürstenanordnung ebenfalls in den Zwischenraum erstreckt, sodass die Vielzahl von Nadeln dort in die Borsten eingetaucht ist. Bevorzugt sind die Nadelspitzen der Vielzahl von Nadeln aber auf der dem Nadelbalken gegenüberliegenden Seite des Zwischenraums angeordnet, wenn sich der mindestens eine Nadelbalken im ersten Umkehrpunkt befindet. Die Nadeln treten folglich komplett durch die erste Führungseinrichtung, den Zwischenraum und die zweite Führungseinrichtung und somit durch das gesamte textile Flächengebilde hindurch. Zumindest im ersten Umkehrpunkt ist zumindest der Teil der Vielzahl von Nadeln in die Vielzahl von Borsten der mindestens einen Bürstenanordnung eingetaucht.

Befindet sich der mindestens eine Nadelbalken in einem zweiten Umkehrpunkt, ist die Vielzahl von Nadeln vollständig außerhalb des Zwischenraums angeordnet. Die Vielzahl von Nadeln steht also nicht in Eingriff mit dem textilen Flächengebilde. Infolgedessen ist die Vielzahl von Nadeln im ersten Umkehrpunkt im textilen Flächengebilde angeordnet, wird bei einer Bewegung vom ersten Umkehrpunkt zum zweiten Umkehrpunkt aus dem textilen Flächengebilde herausgezogen und wird bei einer Bewegung vom zweiten Umkehrpunkt zum ersten Umkehrpunkt in das textile Flächengebilde eingestochen.

Sind Nadeln der Vielzahl von Nadeln in die Vielzahl von Borsten der mindestens einen Bürstenanordnung eingetaucht, sind die Nadelspitzen dieser Nadeln zwischen den Borsten angeordnet. Vorzugsweise steht jede Nadel der Vielzahl von Nadeln, die in die mindestens eine Bürstenanordnung eingetaucht ist, in Kontakt mit umliegenden Borsten der Vielzahl von Borsten. Dadurch werden Fasern, die bei der Hubbewegung der Nadeln durch die Nadeln erfasst und mitgenommen werden, beim Eintauchen bzw. Eindringen der Nadeln in die Vielzahl von Borsten durch die umliegenden Borsten gestrafft somit zurückgehalten.

Grundsätzlich kann die mindestens eine Bürstenanordnung, z.B. in Form eines Bürstenbands, ausschließlich parallel zur Förderrichtung bewegbar sein, insbesondere mit einer Fördergeschwindigkeit, die im Wesentlichen der Fördergeschwindigkeit des textilen Flächengebildes entspricht.

In einer bevorzugten Ausführungsform ist die mindestens eine Bürstenanordnung jedoch dazu eingerichtet, eine oszillierende Hubbewegung auszuführen, insbesondere simultan zur oszillierenden Hubbewegung des mindestens einen Nadelbalkens. Dadurch wirken die Vielzahl von Nadeln und die Vielzahl von Borsten zusammen, wenn dies zum Unterstützen der Fasern gewünscht ist, während das textile Flächengebilde im Übrigen nicht durch die mindestens eine Bürstenanordnung beeinflusst wird.

Die oszillierende Hubbewegung der mindestens einen Bürstenanordnung weist vorzugsweise zumindest eine Bewegungskomponente senkrecht zur Förderrichtung auf. Genauer kann die oszillierende Hubbewegung der mindestens einen Bürstenanordnung derart erfolgen, dass die Vielzahl von Borsten zumindest eine erste Bewegungskomponente parallel zur Einstichrichtung aufweisen. Dadurch können die Borsten mit der Vielzahl von Nadeln in Kontakt zu kommen.

Bevorzugt weist die oszillierende Hubbewegung der mindestens einen Bürstenanordnung eine Bewegungskomponente parallel zur Förderrichtung auf. Genauer kann die oszillierende Hubbewegung der mindestens einen Bürstenanordnung derart erfolgen, dass die Vielzahl von Borsten zumindest eine zweite Bewegungskomponente parallel zur Förderrichtung aufweisen. Dadurch kann die Vielzahl von Borsten zusätzlich parallel zur Förderrichtung bewegt werden, um einen Verzug des textilen Flächengebildes zu minimieren. Durch die Überlagerung der Bewegungskomponenten parallel zur Einstichrichtung und parallel zur Förderrichtung ergibt sich vorzugsweise eine im Wesentlichen kreisförmige oder elliptische Bewegungsbahn der Vielzahl von Borsten.

Die Nadelmaschine umfasst vorzugsweise eine Antriebseinrichtung zum Antreiben der mindestens einen Bürstenanordnung, die auch als zweite Antriebseinrichtung bezeichnet wird. Die zweite Antriebseinrichtung kann analog zur ersten Antriebseinrichtung ausgebildet sein, wobei die mindestens eine Bürstenanordnung entsprechend dem mindestens einen Nadelbalken gelagert und angetrieben ist. Zum Beispiel umfasst die zweite Antriebseinrichtung mindestens eine zweite Hauptwelle und mindestens einen zweiten Hauptpleuel, der exzentrisch auf der zweiten Hauptwelle gelagert und mit der mindestens einen Bürstenanordnung gekoppelt ist.

Es ist weiterhin von Vorteil, wenn ein Teil der Vielzahl von Borsten der mindestens einen Bürstenanordnung diejenige aus der ersten und der zweiten Führungseinrichtung kontaktiert, die näher an der mindestens einen Bürstenanordnung angeordnet ist bzw. bezüglich des Zwischenraums auf derselben Seite angeordnet ist, wie die mindestens eine Bürstenanordnung. Dadurch wird das textile Flächengebilde insbesondere im Bereich der Durchgangsöffnungen zuverlässig unterstützt und kann ein Drücken des textilen Flächengebildes in und durch die Durchgangsöffnungen effektiv vermieden werden. Ist die mindestens eine Bürstenanordnung dazu eingerichtet, die oszillierende Hubbewegung auszuführen, kontaktiert der Teil der Vielzahl von Borsten die zweite Führungseinrichtung zumindest dann, wenn sich die mindestens eine Bürstenanordnung in einem ersten Umkehrpunkt befindet.

Kontaktieren Spitzen der Vielzahl von Borsten die zweite Führungseinrichtung lediglich, dringen aber nicht in den Zwischenraum ein, wird das textile Flächengebilde möglichst wenig durch die mindestens eine Bürstenanordnung beeinflusst und ein Verzug minimiert. Vorzugsweise sind die Spitzen der Vielzahl von Borsten der mindestens einen Bürstenanordnung aber in dem Zwischenraum angeordnet, insbesondere wenn diese oszillierend bewegbar ist und sich im ersten Umkehrpunkt befindet. Aufgrund der oszillierenden Bewegung sind die Spitzen der Vielzahl von Borsten auch etwas vor und nach dem ersten Umkehrpunkt im Zwischenraum angeordnet. Dadurch wird das textile Flächengebilde besonders zuverlässig unterstützt, da die Borsten frühzeitig mit den Nadeln in Kontakt kommen und das textile Flächengebilde zurückhalten, selbst wenn sie unter dem ausgeübten Druck etwas nachgeben.

Um auch dabei den Einfluss auf das textile Flächengebilde möglichst gering zu halten, erstreckt sich die Vielzahl von Borsten um eine Länge in den Zwischenraum, die vorzugsweise maximal einem Viertel, mehr bevorzugt maximal einem Fünftel oder einem Sechstel des freien Abstands zwischen der ersten und der zweiten Führungseinrichtung entspricht. Die Länge, um die sich die Vielzahl von Borsten in den Zwischenraum erstreckt, kann z.B. zwischen 0,5 mm und 4 mm, bevorzugt zwischen 0,5 mm und 2 mm betragen. Der freie Abstand zwischen der ersten und der zweiten Führungseinrichtung kann beispielsweise zwischen 0,5 mm und 25 mm, bevorzugt zwischen 1 mm und 20 mm, mehr bevorzugt zwischen 2 mm und 15 mm betragen. Grundsätzlich kann die Länge, um die sich die Vielzahl von Borsten in den Zwischenraum erstreckt, einstellbar sein.

Ist die mindestens eine Bürstenanordnung dazu eingerichtet, die oszillierende Hubbewegung auszuführen, erfolgt die Bewegung vorzugweise zwischen dem ersten Umkehrpunkt und einem zweiten Umkehrpunkt. Befindet sich die mindestens eine Bürstenanordnung im ersten Umkehrpunkt, kontaktieren Borsten die zweite Führungseinrichtung und sind vorzugsweise teilweise im Zwischenraum zwischen der ersten und der zweiten Führungseinrichtung angeordnet. Befindet sich die mindestens eine Bürstenanordnung im zweiten Umkehrpunkt, ist die Vielzahl von Borsten außerhalb des Zwischenraums angeordnet.

Die Umkehrpunkte des mindestens einen Nadelbalkens und der mindestens einen Bürstenanordnung sind dabei als die Punkte definiert, in denen die jeweils oszillierende Hubbewegung einen Scheitelpunkt aufweist, also zwischen einer aufwärts gerichteten Bewegung und einer abwärts gerichteten Bewegung wechselt.

Vorzugsweise kontaktieren Borsten der mindestens einen Bürstenanordnung die zweite Führungseinrichtung und sind vorzugsweise teilweise im Zwischenraum zwischen der ersten und der zweiten Führungseinrichtung angeordnet, wenn die Vielzahl von Nadeln durch die zweiten Durchtrittsöffnungen hindurchtritt. Dadurch wird sichergestellt, dass das textile Flächengebilde zu dem Zeitpunkt gestützt wird, zu dem die Nadeln es ansonsten in die Durchgangsöffnungen drücken und dehnen könnten.

Die Bewegung des mindestens einen Nadelbalkens und der mindestens einen Bürstenanordnung sind vorzugsweise aufeinander abgestimmt. Z.B. können sich der mindestens eine Nadelbalken und die mindestens eine Bürstenanordnung synchron bewegen, durchlaufen also im Wesentlichen gleichzeitig ihre Umkehrpunkte. Der mindestens eine Nadelbalken und die mindestens eine Bürstenanordnung können aber auch versetzt zueinander ihre Umkehrpunkte durchlaufen, wodurch der Zeitpunkt und die Dauer ihres Kontakts einstellbar ist.

In einer bevorzugten Ausführungsform sind die erste Führungseinrichtung und die zweite Führungseinrichtung stationär angeordnet. Dadurch wird ein einfacher Aufbau der Nadelmaschine und eine zuverlässige Führung des textilen Flächengebildes ermöglicht.

In einer alternativen Ausführungsform kann die zweite Führungseinrichtung mit der mindestens einen Bürstenanordnung derart gekoppelt sein, dass die zweite Führungseinrichtung mit der mindestens einen Bürstenanordnung oszillierend bewegbar ist. Dadurch wird das textile Flächengebilde möglichst verzugsarm vernadelt, da es nicht dauerhaft relativ zur stationären zweiten Führungseinrichtung bewegt wird. Zum Beispiel sind die mindestens eine Bürstenanordnung und die zweite Führungseinrichtung an einem gemeinsamen Träger angebracht, der oszillierend antreibbar ist. Die zweite Führungseinrichtung ist in dieser Ausführungsform bevorzugt als Stichplatte ausgebildet. Vorzugsweise sind in dieser Ausführungsform der mindestens eine Nadelbalken und die erste Führungseinrichtung unterhalb der mindestens einen Bürstenanordnung und der zweiten Führungseinrichtung angeordnet. Das textile Flächengebilde kann dann während des Transports durch die Vernadelungszone durch die erste Führungseinrichtung unterstützt werden, die vorzugsweise stationär angeordnet ist.

Die mindestens eine Bürstenanordnung umfasst bevorzugt eine Mehrzahl von Bürsten, von denen jede eine Mehrzahl der Borsten aufweist. Dadurch ist die Bürstenanordnung flexibel konfigurierbar, beispielsweise bezüglich der Anzahl und Anordnung der Mehrzahl von Bürsten relativ zueinander. Jede Bürste der Mehrzahl von Bürsten umfasst vorzugsweise ein Grundelement, an dem eine Mehrzahl von Borsten angebracht ist, beispielsweise indem das Grundelement eine Mehrzahl von Öffnungen aufweist, in die jeweils ein Büschel von Borsten eingesetzt ist.

Vorzugsweise sind alle Nadeln der Vielzahl von Nadeln des mindestens einen Nadelbalkens der Mehrzahl von Bürsten zugeordnet. Mit anderen Worten tauchen alle Nadeln der Vielzahl von Nadeln jeweils in eine Bürste der Mehrzahl von Bürsten ein, wenn sich der mindestens eine Nadelbalken in dem ersten Umkehrpunkt befindet. Auf diese Weise kann sichergestellt werden, dass alle Nadeln der Vielzahl von Nadeln mit der mindestens einen Bürstenanordnung zusammenwirken, um die Fasern des textilen Flächengebildes im Zwischenraum zurückzuhalten. Die mindestens eine Bürstenanordnung kann hierzu Bürsten in der gesamte Vernadelungszone umfassen. Die Bürstenanordnung erstreckt sich folglich sowohl parallel zur Förderrichtung als auch parallel zu einer Querrichtung, die senkrecht zur Förderrichtung und zur Einstichrichtung definiert ist, über die gesamte Vernadelungszone.

In einer alternativen Ausführungsform taucht nur ein Teil der Vielzahl von Nadeln des mindestens einen Nadelbalkens in die mindestens eine Bürstenanordnung ein und ist nur dieser Teil der Nadeln der Mehrzahl von Bürsten zugeordnet. Die mindestens eine Bürstenanordnung kann hierzu nur in einem Teil der Vernadelungszone Bürsten umfassen. Die Vielzahl von Nadeln kann in diesem Fall also Nadeln umfassen, die nicht in eine Bürste der Mehrzahl von Bürsten eintauchen, wenn sich der mindestens eine Nadelbalken in dem ersten Umkehrpunkt befindet. Dadurch kann der Einsatz der mindestens einen Bürstenanordnung auf Bereiche beschränkt werden, in denen er besonders vorteilhaft ist, während andere Bereiche von der mindestens einen Bürstenanordnung unbeeinflusst bleiben und zum Beispiel doppelseitig vernadelt werden können.

Grundsätzlich kann die Mehrzahl von Bürsten in mindestens einer Reihe angeordnet sein, die schräg oder senkrecht zur Förderrichtung ausgerichtet ist. Beispielsweise kann die Mehrzahl von Bürsten in diesem Fall in einem Eingangsbereich und/oder in einem Ausgangsbereich der Vernadelungszone vorgesehen sein, insbesondere parallel zur Querrichtung über die gesamte Arbeitsbreite.

Zusätzlich oder alternativ kann die Mehrzahl von Bürsten in mindestens einer Reihe angeordnet sein, die parallel zur Förderrichtung ausgerichtet ist. Beispielsweise kann die Mehrzahl von Bürsten in diesem Fall in Randbereichen der Vernadelungszone vorgesehen sein, insbesondere parallel zur Förderrichtung über die gesamte Vernadelungszone. In den Randbereichen des textilen Flächengebildes wirkt sich eine ungleichmäßige Vernadelung bzw. eine geringere Querfestigkeit besonders negativ aus. Dem kann durch das Bereitstellen der Mehrzahl von Bürsten in diesen Bereichen entgegengewirkt werden.

Im Allgemeinen kann die mindestens eine Bürstenanordnung zumindest eine Aufnahmeeinrichtung umfassen, in der eine Reihe von Bürsten der Mehrzahl von Bürsten aufgenommen ist. Die Bürsten können in der Aufnahmeeinrichtung verschiebbar aufgenommen sein. Bevorzugt umfasst die mindestens eine Bürstenanordnung weiterhin eine Klemmeinrichtung, insbesondere eine fluidbetätigbare Klemmeinrichtung, die dazu eingerichtet ist, die Reihe von Bürsten in der Aufnahmeeinrichtung festzulegen. Dadurch kann die Mehrzahl von Bürsten präzise positioniert und ausgerichtet werden und in der gewünschten Position auf einfache Art und Weise festgelegt werden. Die fluidbetätigbare Klemmeinrichtung eignet sich besonders gut zum Festlegen der Mehrzahl von Bürsten, da sie einfach ausgebildet und betätigbar ist und gut in die Nadelmaschine integrierbar ist. Die Bürsten der Mehrzahl von Bürsten sind in der Aufnahmeeinrichtung bevorzugt in einer Reihe hintereinander angeordnet, die sich parallel zur Querrichtung erstreckt. Bezüglich weiterer Details der Klemmeinrichtung wird auf die EP 4 202 099 A1 verwiesen.

Die mindestens eine Bürstenanordnung umfasst bevorzugt eine Mehrzahl von Aufnahmeeinrichtungen, wobei die Aufnahmeeinrichtungen vorzugsweise in Förderrichtung hintereinander angeordnet sind. In jeder Aufnahmeeinrichtung der Mehrzahl von Aufnahmeeinrichtungen ist dann eine Mehrzahl von in einer Reihe angeordneten Bürsten aufgenommen. Zum Beispiel kann die mindestens eine Bürstenanordnung zwei, drei, vier oder fünf Aufnahmeeinrichtungen umfassen. Alle hierin bezüglich der Aufnahmeeinrichtung beschriebenen Merkmale und Vorteile sind analog auf die Mehrzahl von Aufnahmeeinrichtungen übertragbar.

Die Klemmeinrichtung ist bevorzugt eine pneumatisch betätigbare Klemmeinrichtung. Beispielsweise kann die Klemmeinrichtung mittels Druckluft betätigt werden, wodurch eine besonders einfache und kostengünstige Umsetzung ermöglicht wird. Die Verwendung anderer Gase ist jedoch ebenso denkbar wie die Ausführung der Klemmeinrichtung als hydraulisch betätigbare Klemmeinrichtung, die mittels eines Hydraulikfluids betätigt wird.

In einer bevorzugten Ausführungsform ist die Klemmeinrichtung dazu eingerichtet, zumindest parallel zur Einstichrichtung eine Haltekraft auf die Mehrzahl von Bürsten und/oder die Aufnahmeeinrichtung zu bewirken. Die Haltekraft legt die Bürsten zumindest in Einstichrichtung fest und kann direkt auf die Bürsten und/oder die Aufnahmeeinrichtung wirken. Besonders bevorzugt liegt die Klemmeinrichtung die Mehrzahl von Bürsten parallel zur Einstichrichtung formschlüssig sowie in Förderrichtung und/oder in Querrichtung kraftschlüssig in der Aufnahmeeinrichtung fest.

Die Klemmeinrichtung kann zwischen einem betätigten Zustand und einem unbetätigten Zustand verstellbar sein. Vorzugsweise ist die Mehrzahl von Bürsten im unbetätigten Zustand der Klemmeinrichtung zum Einführen, Positionieren und Entnehmen der Bürsten verschiebbar und im betätigten Zustand der Klemmeinrichtung in der Aufnahmeeinrichtung festgelegt. Vorzugsweise umfasst die Klemmeinrichtung zumindest ein Klemmelement, das im betätigten Zustand gegenüber dem unbetätigten Zustand expandiert ist. Die Klemmeinrichtung wird vorzugsweise dadurch betätigt, dass das zumindest eine Klemmelement im unbetätigten Zustand entlüftet ist und im betätigten Zustand druckbeaufschlagt wird. Das Beaufschlagen des zumindest einen Klemmelements mit Druck kann durch Fluidzufuhr, insbesondere durch Druckluft, erfolgen. Vorzugsweise ist das zumindest eine Klemmelement daher mit einer Fluidquelle, beispielsweise einer Pumpe, verbindbar. Eine besonders einfache Ausbildung des zumindest einen Klemmelements wird ermöglicht, wenn das zumindest eine Klemmelement als Schlauch, insbesondere als Druckluftschlauch ausgebildet ist.

Ein platzsparender Aufbau sowie eine möglichst direkte Krafteinwirkung kann dadurch erreicht werden, dass das zumindest eine Klemmelement in der Aufnahmeeinrichtung aufgenommen ist. Bei mehreren Aufnahmeeinrichtungen ist vorzugsweise in jeder Aufnahmeeinrichtung zumindest ein Klemmelement aufgenommen. Eine gleichmäßige Kraftübertragung sowie Vermeidung von Verklemmungen kann erreicht werden, wenn in der Aufnahmeeinrichtung zwei Klemmelemente, beispielsweise zwei Schläuche, aufgenommen sind.

Die Aufnahmeeinrichtung umfasst bevorzugt ein erstes und ein zweites Aufnahmeelement, die einander in Förderrichtung gegenüberliegen und zwischen sich die Klemmeinrichtung und die Mehrzahl von Bürsten aufnehmen. Die Borsten der Bürsten erstrecken sich aus der Aufnahmeeinrichtung hinaus, vorzugsweise zwischen dem ersten und dem zweiten Aufnahmeelement. Eine Längsrichtung des ersten und des zweiten Aufnahmeelements ist vorzugsweise parallel zur Querrichtung ausgerichtet und das erste und das zweite Aufnahmeelement bilden eine parallel zur Querrichtung verlaufende Führung für die Mehrzahl von Bürsten. Vorzugsweise umfasst jedes der beiden Aufnahmeelemente einen Stützabschnitt, auf dem ein Randbereich der Grundelemente der Bürsten aufliegt. In einer bevorzugten Ausführungsform sind das erste und das zweite Aufnahmeelement jeweils im Wesentlichen C-förmig ausgebildet. Ein Schenkel jedes Aufnahmeelements bildet dann den jeweiligen Stützabschnitt.

Um eine besonders gute Verfestigung des textilen Flächengebildes zu erreichen, ist es bevorzugt, dass sich die Vielzahl von Nadeln durch den gesamten Zwischenraum hindurch erstreckt, wenn sich der mindestens eine Nadelbalken im ersten Umkehrpunkt befindet. Mit anderen Worten treten die Nadelspitzen die Vielzahl von Nadeln durch die erste Führungseinrichtung hindurch in den Zwischenraum hinein und durch die zweite Führungseinrichtung wieder aus diesem heraus.

Es ist bevorzugt, dass sich in den zweiten Durchtrittsöffnungen der zweiten Führungseinrichtung, die auf derselben Seite des Zwischenraums angeordnet ist wie die mindestens eine Bürstenanordnung, Borsten der mindestens einen Bürstenanordnung befinden. Die Borsten füllen die Mehrzahl von zweiten Durchtrittsöffnungen vorzugsweise vollständig aus. Dadurch wird das textile Flächengebilde im Bereich der zweiten Durchtrittöffnungen besonders gut gestützt.

Die Mehrzahl von ersten Durchtrittsöffnungen und die Mehrzahl von zweiten Durchtrittsöffnungen sind derart ausgebildet, dass sie den Durchtritt der Vielzahl von Nadeln durch die erste und die zweite Führungseinrichtung ermöglichen. Die Mehrzahl von ersten Durchtrittsöffnungen und die Mehrzahl von zweiten Durchtrittsöffnungen erstrecken sich bevorzugt weiter parallel zur Förderrichtung als parallel zur Querrichtung. Dadurch wird die zweite Bewegungskomponente der Vielzahl von Nadeln parallel zur Förderrichtung ermöglicht, während diese mit dem textilen Flächengebilde in Eingriff stehen. Da sich in der Mehrzahl von zweiten Durchtrittsöffnungen bevorzugt Borsten befinden, wird das textile Flächengebilde auch im Bereich der zweiten Durchtrittsöffnungen gestützt, obwohl die Dimension der zweiten Durchtrittsöffnungen parallel zur Förderrichtung wesentlich größer ist als ein Durchmesser der Vielzahl von Nadeln.

Um eine möglichst dichte Anordnung der Vielzahl von Nadeln zu ermöglichen, umfasst die erste Führungseinrichtung bevorzugt eine Mehrzahl von gespannten ersten Drähten und/oder umfasst die zweite Führungseinrichtung bevorzugt eine Mehrzahl von gespannten zweiten Drähten. Die Mehrzahl von ersten Drähten ist bevorzugt beabstandet zueinander angeordnet. Zwischen den ersten Drähten sind dann die ersten Durchtrittsöffnungen ausgebildet. Die Mehrzahl von zweiten Drähten ist bevorzugt beabstandet zueinander angeordnet. Zwischen den zweiten Drähten sind dann die zweiten Durchtrittsöffnungen ausgebildet. Die ersten Drähte und die zweiten Drähte sind jeweils in einer Richtung parallel zur Querrichtung zueinander beabstandet. Bevorzugt erstrecken sich die Mehrzahl von ersten Drähten und die Mehrzahl von zweiten Drähten zumindest in der Vernadelungszone parallel zur Förderrichtung. Dadurch wird die Führung des textilen Flächengebildes in der Vernadelungszone optimiert. Bezüglich weiterer Details der Mehrzahl von ersten Drähten, der Mehrzahl von zweiten Drähten und der durch diese gebildeten Führungseinrichtungen wird auf die EP 3 896 207 A1 verwiesen.

Die ersten und zweiten Durchtrittsöffnungen sind folglich durch Freiräume zwischen benachbarten Drähten gebildet. Vorzugsweise weisen die ersten Durchtrittsöffnungen zwischen den ersten Drähten und/oder die zweiten Durchtrittsöffnungen zwischen den zweiten Drähten parallel zur Querrichtung eine Breite auf, die zwischen 0,5 mm und 10,0 mm, mehr bevorzugt zwischen 0,7 mm und 6,0 mm, noch mehr bevorzugt zwischen 0,8 mm und 2,0 mm beträgt.

Vorzugsweise sind die ersten Drähte in der Vernadelungszone in einer ersten Ebene angeordnet und sind die zweiten Drähte in der Vernadelungszone in einer zweiten Ebene angeordnet, wobei die erste Ebene und die zweite Ebene parallel zur Förderrichtung und parallel zur Querrichtung definiert sind. Die erste Führungseinrichtung, die die Mehrzahl von ersten Drähten umfasst, kann auf diese Weise eine Niederhalterplatte bilden und die zweite Führungseinrichtung, die die Mehrzahl von zweiten Drähten umfasst, kann auf diese Weise eine Stichplatte bilden oder umgekehrt.

Durch den Einsatz der Mehrzahl von ersten und zweiten Drähten kann eine sehr dichte Anordnung der Vielzahl von Nadeln realisiert werden, da der zwischen den Nadeln für die erste und die zweite Führungseinrichtung vorzusehende Raum minimiert werden kann. Die Vielzahl von Nadeln ist dann parallel zu der Mehrzahl von ersten und zweiten Drähten, vorzugsweise parallel zur Förderrichtung, in Reihen anzuordnen. Eine versetzte Anordnung der Nadeln ist nicht möglich. Dies kann in manchen Anwendungsfällen, insbesondere bei Längsfloren, zu einer Dehnung des textilen Flächengebildes zwischen den Drähten und somit zu einer ungewünschten Musterung des textilen Flächengebildes in Form von Längsstreifen führen, wodurch die Querfestigkeit des textilen Flächengebildes negativ beeinflusst wird. Diese Dehnung und die daraus resultierende ungewünschte Musterung können durch das Bereitstellen der mindestens einen Bürstenanordnung minimiert oder ganz unterbunden werden, sodass die Vorteile der Bürstenanordnung bei dieser Ausführungsform besonders zur Geltung kommen.

Die Mehrzahl von ersten und zweiten Drähten ist vorzugsweise in der Nadelmaschine festgelegt. Besonders bevorzugt sind die Mehrzahl von ersten Drähten und die Mehrzahl von zweiten Drähten zumindest in Förderrichtung stationär angeordnet. Dadurch bewegen sich die ersten und die zweiten Drähte nicht und das textile Flächengebilde gleitet entlang der durch die ersten und die zweiten Drähte gebildeten ersten und zweiten Führungseinrichtung durch die Vernadelungszone. Es ist aber denkbar, dass ein Abstand der Mehrzahl von ersten Drähten und ein Abstand der Mehrzahl von zweiten Drähten in Querrichtung einstellbar ist und/oder die Mehrzahl von ersten und zweiten Drähten parallel zur Förderrichtung spannbar ist.

Beispielsweise kann die Anzahl von ersten Drähten und die Anzahl von zweiten Drähten jeweils mindestens 250, bevorzugt mindestens 400, mehr bevorzugt mindestens 500 Drähte pro Meter Arbeitsbreite betragen. In allen Ausführungsformen sind die Mehrzahl von ersten Drähten und die Mehrzahl von zweiten Drähten vorzugsweise Metalldrähte, insbesondere Stahldrähte, die bevorzugt nicht rostend sind. Die Drähte der Mehrzahl von ersten Drähten und/oder der Mehrzahl von zweiten Drähten können grundsätzlich einen Durchmesser aufweisen, der zwischen 0,4 mm und 2,0 mm, mehr bevorzugt zwischen 0,5 mm und 1,5 mm, noch mehr bevorzugt zwischen 0,6 mm und 1,2 mm beträgt.

Bevorzugt ist die Vielzahl von Nadeln in Nadelreihen angeordnet. Besonders bevorzugt erstrecken sich die Nadelreihen parallel zur Förderrichtung. Umfasst die erste Führungseinrichtung die Mehrzahl von ersten Drähten und die zweite Führungseinrichtung die Mehrzahl von zweiten Drähten, ist bevorzugt jeweils eine Nadelreihe zwischen zwei benachbarten ersten Drähten und zwei benachbarten zweiten Drähten angeordnet, wenn sich der mindestens einen Nadelbalken im ersten Umkehrpunkt befindet. Dadurch wird eine sehr dichte Anordnung der Nadeln und somit eine besonders gleichmäßige Vernadelung ermöglicht.

In einer bevorzugten Ausführungsform ist die Vielzahl von Nadeln in einer Dichte von mindesten 500 Nadeln/dm², mehr bevorzugt von mindestens 1.000 Nadeln/dm², noch mehr bevorzugt von mindestens 1.200 Nadeln/dm² angeordnet. Eine derartige Nadeldichte führt zu einem besonders gleichmäßigen Stichbild.

In einer bevorzugten Ausführungsform umfasst die Nadelmaschine eine Vielzahl von Nadelmodulen. Jedes Nadelmodul umfasst einen Modulträger und mehrere Nadeln der Vielzahl von Nadeln, die an dem Modulträger angebracht sind, insbesondere in diesen eingefügt oder eingespritzt sind. Vorzugsweise sind die Nadelmodule an einem Nadelbrett angebracht, das wiederum an dem mindestens einen Nadelbalken befestigt ist. Die Anordnung der Nadeln in Nadelmodulen hat den Vorteil, dass einzelne Nadelmodule beim Vorliegen defekter Nadeln ausgetauscht werden können und die Nadelmodule verschiebbar am Nadelbrett angeordnet sein können, wodurch sich das Stichbild und die Nadelbrettbestückung variabel gestalten lassen. Durch die Verschiebbarkeit der Nadelmodule können zudem Summentoleranzen ausgeglichen werden und eine Kollision der Nadeln mit der ersten und der zweiten Führungseinrichtung vermieden werden.

Grundsätzlich ist es bevorzugt, wenn die erste Führungseinrichtung und die zweite Führungseinrichtung in der Vernadelungszone eine Transportebene parallel zur Förderrichtung definieren, in der das textile Flächengebilde durch die Vernadelungszone bewegbar ist. Umfasst die erste Führungseinrichtung die Mehrzahl von ersten Drähten und die zweite Führungseinrichtung die Mehrzahl von zweiten Drähten, ist die Transportebene bevorzugt parallel zur ersten Ebene, in der die ersten Drähte bevorzugt angeordnet sind, und zur zweiten Ebene, in der die zweiten Drähte bevorzugt angeordnet sind. Die Einstichrichtung ist vorzugsweise senkrecht zur Transportebene.

Der mindestens eine Nadelbalken und die erste Führungseinrichtung sind vorzugsweise auf einer ersten Seite der Transportebene angeordnet und die mindestens eine Bürstenanordnung und die zweite Führungseinrichtung sind vorzugsweise auf einer zweiten Seite der Transportebene gegenüber der ersten Seite angeordnet. Dabei sind verschiedene Ausgestaltungen der Nadelmaschine denkbar. So kann in einer ersten Ausführungsform der mindestens eine Nadelbalken oberhalb der Transportebene und die mindestens eine Bürstenanordnung unterhalb der Transportebene angeordnet sein oder in einer zweiten Ausführungsform der mindestens eine Nadelbalken unterhalb der Transportebene und die mindestens eine Bürstenanordnung oberhalb der Transportebene angeordnet sein.

Eine besonders gleichmäßige Vernadelung kann weiterhin dadurch begünstigt werden, dass das textile Flächengebilde von oben und von unten vernadelt wird. In diesem Fall ist es bevorzugt, dass der mindestens eine Nadelbalken einen ersten Nadelbalken und einen zweiten Nadelbalken umfasst und dass die mindestens eine Bürstenanordnung eine erste Bürstenanordnung und eine zweite Bürstenanordnung umfasst. Der erste Nadelbalken ist vorzugsweise über der ersten Bürstenanordnung bzw. über der ersten und der zweiten Führungseinrichtung angeordnet, um das textile Flächengebilde von oben zu vernadeln. Parallel zur Förderrichtung versetzt dazu ist der zweite Nadelbalken vorzugsweise unter der zweiten Bürstenanordnung bzw. unter der ersten und der zweiten Führungseinrichtung angeordnet, um das textile Flächengebilde von unten zu vernadeln.

Vorzugsweise sind der erste Nadelbalken und die zweite Bürstenanordnung miteinander gekoppelt, beispielsweise mittels einer ersten Brücke, und sind die erste Bürstenanordnung und der zweite Nadelbalken miteinander gekoppelt, beispielsweise mittels einer zweiten Brücke. Die oben beschriebene erste Antriebseinrichtung kann mit der ersten Brücke und somit mit dem ersten Nadelbalken und der zweiten Bürstenanordnung gekoppelt sein. Die oben beschriebene zweite Antriebseinrichtung kann mit der zweiten Brücke und somit mit der ersten Bürstenanordnung und dem zweiten Nadelbalken gekoppelt sein.

In einer alternativen Ausführungsform können der erste Nadelbalken und der zweite Nadelbalken auf derselben Seite der Transportebene angeordnet und miteinander gekoppelt sein und können die erste Bürstenanordnung und die zweite Bürstenanordnung auf derselben Seite der Transportebene gegenüber dem ersten und dem zweiten Nadelbalken angeordnet und miteinander gekoppelt sein.

Es ist bevorzugt, dass sich die erste Führungseinrichtung und die zweite Führungseinrichtung jeweils durchgängig durch die Vernadelungszonen erstrecken, die durch den ersten Nadelbalken und den zweiten Nadelbalken definiert sind. Mit anderen Worten ist in einer Ausführungsform die erste Führungseinrichtung dem ersten Nadelbalken und der zweiten Bürstenanordnung zugeordnet und ist die zweite Führungseinrichtung der ersten Bürstenanordnung und dem zweiten Nadelbalken zugeordnet.

Weitere Merkmale und Vorteile der vorliegenden Erfindung ergeben sich aus der nachfolgenden Beschreibung unter Bezugnahme auf die Zeichnungen.
- Fig. 1: zeigt schematisch den Aufbau einer Nadelmaschine in einer Seitenansicht.
- Fig. 2: zeigt schematisch eine Vernadelungszone einer erfindungsgemäßen Nadelmaschine in einer Seitenansicht.
- Fig. 3: zeigt schematisch einen Ausschnitt der Vernadelungszone nach Fig. 2 in einer perspektivischen Ansicht.
- Fig. 4: zeigt schematisch eine Detailansicht eines Nadelbalkens der erfindungsgemäßen Nadelmaschine in einer Seitenansicht.
- Fig. 5: zeigt schematisch eine Detailansicht einer Bürstenanordnung der erfindungsgemäßen Nadelmaschine in einer Seitenansicht.
- Fig. 6: zeigt schematisch eine Draufsicht einer beispielhaften Ausführungsform einer Bürstenanordnung der erfindungsgemäßen Nadelmaschine.
- Fig. 7: zeigt schematisch eine Detailansicht eines Ausschnitts der Vernadelungszone nach Fig. 2 mit einem Nadelbalken und einer Bürstenanordnung der Nadelmaschine in einem ersten Zustand.
- Fig. 8: zeigt schematisch eine Detailansicht eines Ausschnitts der Vernadelungszone nach Fig. 2 mit dem Nadelbalken und der Bürstenanordnung der Nadelmaschine in einem zweiten Zustand.
- Fig. 9: zeigt schematisch eine Detailansicht eines Ausschnitts der Vernadelungszone nach Fig. 2 mit dem Nadelbalken und der Bürstenanordnung der Nadelmaschine in einem dritten Zustand.

In Fig. 1 ist der Grundaufbau einer Nadelmaschine 1 schematisch dargestellt. Ein textiles Flächengebilde 2, wie zum Beispiel eine Vliesbahn, wird der Nadelmaschine 1 an einem Einlauf zugeführt und in einer Förderrichtung F zu einer Vernadelungszone V gefördert. Im Bereich der Vernadelungszone V umfasst die Nadelmaschine 1 mindestens einen Nadelbalken 4 mit einem daran befestigten Nadelbrett 6, welches mit einer Vielzahl von Nadeln 8 zum Verfestigen des textilen Flächengebildes 2 ausgestattet ist. Bei Bedarf können mehrere Nadelbalken 4 in Förderrichtung F hintereinander angeordnet sein, die oberhalb und/oder unterhalb des textilen Flächengebildes 2 vorgesehen sind.

Die Nadelmaschine 1 umfasst ferner eine erste Führungseinrichtung 10, hier zum Niederhalten des textilen Flächengebildes 2, und eine zweite Führungseinrichtung 12, hier zum Unterstützen des textilen Flächengebildes 2. Zumindest in der Vernadelungszone V ist ein Zwischenraum 14 zwischen der ersten Führungseinrichtung 10 und der zweiten Führungseinrichtung 12 ausgebildet, durch den das textile Flächengebilde 2 in Förderrichtung F hindurchgeführt wird.

Die Vielzahl von Nadeln 8 verdichtet das textile Flächengebilde 2, indem der mindestens eine Nadelbalken 4 eine oszillierende Hubbewegung ausführt. Dadurch werden die Nadeln 8 mit hoher Frequenz in das textile Flächengebilde 2 hineingestochen und wieder herausgezogen. Die Vielzahl von Nadeln 8 weist dabei zumindest eine erste Bewegungskomponente in einer Einstichrichtung E auf, die senkrecht zur Oberfläche des textilen Flächengebildes 2 und zur Förderrichtung F ausgerichtet ist. Dabei tritt die Vielzahl von Nadeln 8 durch erste Durchtrittsöffnungen in der ersten Führungseinrichtung 10 und durch zweite Durchtrittsöffnungen in der zweiten Führungseinrichtung 12 hindurch, wie unter Bezugnahme auf Fig. 3 und 7 bis 9 näher beschrieben. Das entstehende Produkt ist ein verfestigtes textiles Flächengebilde 22.

Wie in Fig. 1 gezeigt, ist zum Auf- und Abbewegen der Vielzahl von Nadeln 8 in Einstichrichtung E vorzugsweise eine Antriebseinrichtung 16 vorgesehen, die zum Beispiel auf bekannte Art und Weise als Pleuelantrieb ausgebildet ist. Die Antriebseinrichtung 16 kann demnach mindestens eine Hauptwelle 18 umfassen, auf der ein Hauptpleuel 20 exzentrisch gelagert ist, der mit dem mindestens einen Nadelbalken 4 gekoppelt ist.

Um zu vermeiden, dass sich im textilen Flächengebilde 2 Verzüge bilden, während die Vielzahl von Nadeln 8 sich im textilen Flächengebilde 2 befindet und dieses weiter in Förderrichtung F bewegt wird, kann die Vielzahl von Nadeln 8 in einer bevorzugten Ausführungsform der Nadelmaschine 1 eine zweite Bewegungskomponente parallel zur Förderrichtung F aufweisen, die sich mit der ersten Bewegungskomponente in Einstichrichtung E überlagert. Insbesondere während die Vielzahl von Nadeln 8 in das textile Flächengebilde 2 eingestochen ist, wird die Vielzahl von Nadeln 8 mit dem textilen Flächengebilde 2 mitbewegt, um eine Relativbewegung zwischen der Vielzahl von Nadeln 8 und dem textilen Flächengebilde 2 zu minimieren. Um die zweite Bewegungskomponente zu bewirken, kann entweder ein am Nadelbalken 4 oder Nadelbrett 6 angreifender Nebenantrieb (nicht dargestellt) vorgesehen sein, oder die Antriebseinrichtung 16 kann entsprechend ausgebildet bzw. auf eine bestimmte Art mit dem Nadelbalken 4 gekoppelt sein, wie dem Fachmann bekannt. Es versteht sich, dass die vorliegende Erfindung bei unterschiedlichen Formen von Nadelmaschinen angewendet werden kann und nicht auf die hierin beschriebene Ausführungsform der Nadelmaschine 1 beschränkt ist.

In Fig. 2 ist die Vernadelungszone V einer beispielhaften Ausführungsform einer erfindungsgemäßen Nadelmaschine 1 in größerem Detail dargestellt. Die Nadelmaschine 1 umfasst mindestens eine in der Vernadelungszone V angeordnete Bürstenanordnung 24, die auch als erste Bürstenanordnung 24 bezeichnet wird und die eine Vielzahl von Borsten 26 aufweist. Wie in Fig. 2 zu erkennen und unter Bezugnahme auf Fig. 7 bis 9 näher beschrieben, taucht vorzugsweise zumindest ein Teil der Vielzahl von Nadeln 8 des Nadelbalkens 4, der auch als erster Nadelbalken 4 bezeichnet wird, durch die erste Führungseinrichtung 10 und die zweite Führungseinrichtung 12 hindurch in die Vielzahl von Borsten 26 der ersten Bürstenanordnung 24 ein, wenn sich der erste Nadelbalken 4 in einem ersten Umkehrpunkt befindet. Die erste und die zweite Führungseinrichtung 10, 12 erstrecken sich hierzu zwischen dem ersten Nadelbalken 4 und der ersten Bürstenanordnung 24 durch die Vernadelungszone V.

In der dargestellten Ausführungsform umfasst die Nadelmaschine 1 den ersten Nadelbalken 4, der das textile Flächengebilde 2 von oben vernadelt, und einen zweiten Nadelbalken 4', der ebenfalls mit einer Vielzahl von Nadeln 8' ausgestattet ist und der das textile Flächengebilde 2 von unten vernadelt. Der erste Nadelbalken 4 und der zweite Nadelbalken 4' sind in Förderrichtung F versetzt zueinander angeordnet. Zudem umfasst die Nadelmaschine 2 neben der ersten Bürstenanordnung 24 eine zweite Bürstenanordnung 24', die ebenfalls eine Vielzahl von Borsten 26' aufweist, in die die Vielzahl von Nadeln 8' des zweiten Nadelbalkens 4' eintauchen. Der erste Nadelbalken 4 ist hier folglich über der ersten und der zweiten Führungseinrichtung 10, 12 sowie der ersten Bürstenanordnung 24 angeordnet und der zweite Nadelbalken 4' ist unter der zweiten Bürstenanordnung 24' sowie der ersten und der zweiten Führungseinrichtung 10, 12 angeordnet.

Der erste Nadelbalken 4 und die zweite Bürstenanordnung 24' können über eine erste Brücke 28 miteinander verbunden sein, die wiederum mit der ersten Antriebseinrichtung 16 gekoppelt sein kann. Die erste Bürstenanordnung 24 und der zweite Nadelbalken 4' können über eine zweite Brücke 28' miteinander verbunden sein, die wiederum mit einer zweiten Antriebseinrichtung (nicht dargestellt) gekoppelt ist. Die zweite Antriebseinrichtung kann analog zur ersten Antriebseinrichtung 16 ausgebildet sein. Die erste und die zweite Führungseinrichtung 10, 12 erstrecken sich hier durch die gesamte Vernadelungszone V.

Die erste und die zweite Führungseinrichtung 10, 12 sind stationär angeordnet und ermöglichen den Durchtritt der Vielzahl von Nadeln 8, 8', halten aber das textile Flächengebilde 2 beim Durchstechen und Herausziehen der Nadeln 8, 8' im Zwischenraum 14 zurück. Entsprechend bildet im Bereich des ersten Nadelbalkens 4 die erste Führungseinrichtung 10 einen Niederhalter und die zweite Führungseinrichtung 12 eine Stichplatte. Im Bereich des zweiten Nadelbalkens 4' bildet die erste Führungseinrichtung 10 eine Stichplatte und die zweite Führungseinrichtung 12 einen Niederhalter.

In Fig. 3 ist eine Führungseinrichtung stellvertretend für die erste Führungseinrichtung 10 und die zweite Führungseinrichtung 12, die in Fig. 2 und 7 bis 9 gezeigt sind, schematisch in einer perspektivischen Ansicht dargestellt. In dieser bevorzugten Ausführungsform umfasst die erste Führungseinrichtung 10 eine Vielzahl von gespannten ersten Drähten 30 und umfasst die zweite Führungseinrichtung 12 eine Vielzahl von gespannten zweiten Drähten 32. Die ersten Drähte 30 sind beabstandet zueinander angeordnet, sodass zwischen ihnen die ersten Durchtrittsöffnungen 34 ausgebildet sind, und die zweiten Drähte 32 sind beabstandet zueinander angeordnet, sodass zwischen ihnen die zweiten Durchtrittsöffnungen 36 ausgebildet sind. Die Vielzahl von Nadeln 8, 8' kann durch die ersten und die zweiten Durchtrittsöffnungen 34, 36 hindurchtreten, die sich parallel zur Förderrichtung F erstrecken.

Da die Drähte der Mehrzahl von ersten und zweiten Drähten 30, 32 sehr dünn sein können, können die Nadeln 8, 8' sehr eng nebeneinander angeordnet sein. Bevorzugt sind die Nadeln 8, 8' dazu in Reihen angeordnet, die parallel zur Mehrzahl von ersten und zweiten Drähten 30, 32 ausgerichtet sind. Wie in Fig. 3 und 4 zu sehen, werden die Nadeln 8, 8' in einer bevorzugten Ausführungsform in Form von Nadelmodulen 38 bereitgestellt, wobei jedes Nadelmodul 38 einen Modulträger 40 und mehrere Nadeln 8, 8' umfasst, die in dem Modulträger 40 aufgenommen und fest mit diesem verbunden sind.

Die mindestens eine Bürstenanordnung 24, 24' umfasst bevorzugt eine Mehrzahl von Bürsten 42a-i, die jeweils ein Grundelement 44 umfassen, an dem eine Mehrzahl von Borsten 26, 26' angebracht ist, wie in Fig. 5-9 zu sehen. Die Borsten 26, 26' können als Büschel an dem Grundelement 44 vorgesehen sein, insbesondere in dieses eingesetzt sein, wobei zur besseren Übersicht nur ein Teil der Büschel dargestellt ist. Die Bürsten 42 der Mehrzahl von Bürsten 42a-i können nach Bedarf auf unterschiedliche Art und Weise relativ zueinander angeordnet sein. In Fig. 6 sind beispielhafte Anordnungen der Mehrzahl von Bürsten 42a-i der Bürstenanordnung 24, 24' in einer Draufsicht dargestellt. Grundsätzlich kann jede Nadel 8, 8' der Vielzahl von Nadeln 8, 8' einer Bürste 42 der Mehrzahl von Bürsten 42a-i zugeordnet sein und mit dieser zusammenwirken. Die Bürstenanordnung 24, 24' kann dann in der gesamten Vernadelungszone V Bürsten 42a-i umfassen, wie in Fig. 6 inklusive der gestrichelten Linien angedeutet. Diese Bürsten 42a-i können beispielsweise in mehreren Reihen entsprechend den Reihen von Nadelmodulen 38 angeordnet sein. Die Bürsten 42a-i sind dabei jeweils in einer Reihe parallel zur Querrichtung Q nebeneinander angeordnet, wobei mehrere Reihen von Bürsten 42a-i in Förderrichtung F hintereinander angeordnet sind.

Es ist aber auch denkbar, dass die Mehrzahl von Bürsten 42a-i nur in bestimmten Bereichen der Vernadelungszone V angeordnet ist. Beispielsweise kann es ausreichen, dass nur in Randbereichen des textilen Flächengebildes 2 und somit der Vernadelungszone V Bürsten 42 vorgesehen sind, wie in Fig. 6 durch die Bürsten 42a, 42b, 42c, 42d und 42e sowie veranschaulicht. Zusätzlich oder alternativ können Bürsten 42 in einem Eingangsbereich V1 und/oder in einem Ausgangsbereich V2 der Vernadelungszone V über die gesamte Arbeitsbreite der Vernadelungszone V vorgesehen sein, wie in Fig. 6 durch die Bürsten 42a, 42f, 42g, 42h veranschaulicht.

Wie in Fig. 4 und 5 dargestellt, ist es im Allgemeinen bevorzugt, dass die Mehrzahl von Nadelmodulen 38 und die Mehrzahl von Bürsten 42 derart ausgebildet sind, dass sie auf analoge Art und Weise an einem Nadelbalken 4, 4' der Nadelmaschine 1 gelagert sind. Auf diese Weise kann jeder Nadelbalken 4, 4' wahlweise mit Nadeln 8, 8', Bürsten 42 oder einer Kombination daraus ausgestattet werden.

Hierzu können Aufnahmeeinrichtungen 46 vorgesehen sein, in denen jeweils eine Mehrzahl von Nadelmodulen 38 (Fig. 4) und/oder eine Mehrzahl von Bürsten 42 (Fig. 5) aufgenommen ist. Die Aufnahmeeinrichtungen 46 umfassen hier jeweils ein erstes und ein zweites im Wesentlichen C-förmiges Aufnahmeelement 48a, 48b, die jeweils einen Stützabschnitt 50a, 50b aufweisen, auf denen Randbereiche der Nadelmodule 38 und der Bürsten 42 aufliegen. Die Nadelmodule 38 und die Bürsten 42 können parallel zur Querrichtung Q verschiebbar in den Aufnahmeeinrichtungen 46 aufgenommen sein. Um die Nadelmodule 38 und die Bürsten 42 nach deren Positionierung festzulegen, ist vorzugsweise eine fluidbetätigbare Klemmeinrichtung vorgesehen, die zumindest parallel zur Einstichrichtung eine Haltekraft bewirkt und im dargestellten Ausführungsbeispiel ein erstes Klemmelement 52 und ein zweites Klemmelement 54 in Form von Druckluftschläuchen umfasst, die in den Aufnahmeeinrichtungen 46 aufgenommen sind. Wird die Klemmeinrichtung betätigt, werden das erste und das zweite Klemmelement 52, 54 mit Druckluft gefüllt, wodurch sie expandieren und eine Haltekraft auf die Nadelmodule 38 bzw. die Bürsten 42 ausüben.

Das Zusammenwirken der Vielzahl von Nadeln 8 und der mindestens einen Bürstenanordnung 24 ist nachfolgend anhand der Fig. 7 bis 9 beschrieben. Dies gilt analog für alle weiteren Nadeln 8' bzw. Nadelbalken 4' und Bürstenanordnungen 24'.

Das textile Flächengebilde 2 wird in Förderrichtung F durch den Zwischenraum 14 zwischen der ersten Führungseinrichtung 10 und der zweiten Führungseinrichtung 12 und durch die Vernadelungszone V gefördert. In Fig. 7 befindet sich der Nadelbalken 4 mit der Vielzahl von Nadeln 8 in einem Umkehrpunkt, hier im oberen Umkehrpunkt, wie anhand der Bewegungsbahn B1 ersichtlich, und die Vielzahl von Nadeln 8 befindet sich außerhalb des Zwischenraums 14. Die Bürstenanordnung 24 führt in diesem Ausführungsbeispiel ebenfalls eine oszillierende Hubbewegung aus und befindet sich zunächst in einem Umkehrpunkt, hier im unteren Umkehrpunkt, wie anhand der Bewegungsbahn B2 ersichtlich, wobei die Borsten 26 der Bürstenanordnung 24 nicht im Zwischenraum 14 angeordnet sind.

Der Nadelbalken 4 und die Bürstenanordnung 24 führen, vorzugsweise simultan, eine Hubbewegung aus, wodurch die Vielzahl von Nadeln 8 und die Bürstenanordnung 24 in Richtung des textilen Flächengebildes 2 bewegt werden, wie in Fig. 8 gezeigt. Im dargestellten Zustand, hier etwa bei halbem Hub, dringen die Nadeln 8 bereits in die ersten Durchtrittsöffnungen 34 der ersten Führungseinrichtung 10 ein, während sich die Bürstenanordnung 24 noch beabstandet zur zweiten Führungseinrichtung 12 befindet.

Wird die Hubbewegung fortgesetzt, tritt die Vielzahl von Nadeln 8 durch die ersten Durchtrittsöffnungen 34 in das textile Flächengebilde 2 ein, sowie durch das textile Flächengebilde 2 und die zweiten Durchtrittsöffnungen 36 der zweiten Führungseinrichtung 12 hindurch. Die Vielzahl von Borsten 26 liegt bevorzugt bereits an der zweiten Führungseinrichtung 12 an, wenn die Vielzahl von Nadeln 8 durch die zweiten Durchtrittsöffnungen 36 hindurchtreten. In Fig. 9 befindet sich der Nadelbalken 4 mit der Vielzahl von Nadeln 8 in seinem anderen Umkehrpunkt, hier dem unteren Umkehrpunkt, und die Bürstenanordnung 24 in ihrem anderen Umkehrpunkt, hier dem oberen Umkehrpunkt.

Da die zweiten Durchtrittsöffnungen 36 zum Ermöglichen des Horizontalhubs eine Dimension parallel zur Förderrichtung F aufweisen, die deutlich größer als ein Durchmesser der Nadeln 8 ist, können die Nadeln 8 das textile Flächengebilde 2 in die und durch die zweiten Durchtrittsöffnungen 36 drücken. Um dies zu vermeiden, ist die Bürstenanordnung 24 in ihrem Umkehrpunkt nun derart angeordnet, dass die Vielzahl von Nadeln 8 durch die erste und die zweite Führungseinrichtung 10, 12 hindurch in die Vielzahl von Borsten 26 der Bürstenanordnung 24 eintaucht. Dadurch wird das textile Flächengebilde 2 durch die Borsten 26 gestützt und im Zwischenraum 14 zurückgehalten. Es ist bevorzugt, dass die Borsten 26 der Bürstenanordnung 24 nur in die zweiten Durchtrittsöffnungen 36 und nicht in den Zwischenraum 14 oder nur geringfügig in den Zwischenraum 14 eindringen, um das textile Flächengebilde 2 nicht ungewünscht zu beeinflussen.

Die Hubbewegungen des Nadelbalkens 4 und der Bürstenanordnung 24 werden entsprechend der Bewegungsbahnen B1, B2 fortgesetzt, bis diese sich wieder in der Ausgangsposition gemäß Fig. 7 befinden. Es versteht sich, dass die Bewegungsbahnen B1, B2 sowohl in ihrer Gestalt als auch in ihrem Abstand bzw. ihrer Überschneidung einstellbar sein können, wie z.B. durch die jeweilige Antriebseinrichtung.

Die vorliegende Erfindung stellt folglich eine Nadelmaschine bereit, bei der unabhängig von der Dimension der Durchtrittsöffnungen der ersten und der zweiten Führungseinrichtung und insbesondere auch bei sehr dichter Anordnung der Nadeln eine besonders hohe Qualität des verfestigten textilen Flächengebildes erreicht werden kann.

## Patentansprüche

1. Nadelmaschine (1) zum Vernadeln (8, 8') eines textilen Flächengebildes (2), wobei die Nadelmaschine (1) umfasst:
mindestens einen in einer Vernadelungszone (V) der Nadelmaschine (1) angeordneten Nadelbalken (4, 4'), der mit einer Vielzahl von Nadeln (8, 8') ausgestattet ist und der dazu eingerichtet ist, eine oszillierende Hubbewegung auszuführen,
mindestens eine in der Vernadelungszone (V) angeordnete Bürstenanordnung (24, 24'), die eine Vielzahl von Borsten (26, 26') aufweist und die dazu eingerichtet ist, mit der Vielzahl von Nadeln (8, 8') zusammenzuwirken, und
eine erste Führungseinrichtung (10) und eine zweite Führungseinrichtung (12), die sich zwischen dem mindestens einen Nadelbalken (4, 4') und der mindestens einen Bürstenanordnung (24, 24') durch die Vernadelungszone (V) erstrecken, wobei in der Vernadelungszone (V) ein Zwischenraum (14) zwischen der ersten Führungseinrichtung (10) und der zweiten Führungseinrichtung (12) ausgebildet ist, durch den das textile Flächengebilde (2) in einer Förderrichtung (F) hindurchführbar ist, wobei die erste Führungseinrichtung (10) eine Mehrzahl von ersten Durchtrittsöffnungen (34) und die zweite Führungseinrichtung (12) eine Mehrzahl von zweiten Durchtrittsöffnungen (36) zum Durchtritt der Vielzahl von Nadeln (8, 8') aufweist.

2. Nadelmaschine (1) nach Anspruch 1, **dadurch gekennzeichnet, dass** zumindest ein Teil der Vielzahl von Nadeln (8, 8') des mindestens einen Nadelbalkens (4, 4') durch die erste Führungseinrichtung (10) und die zweite Führungseinrichtung (12) hindurch in die Vielzahl von Borsten (26, 26') der mindestens einen Bürstenanordnung (24, 24') eingetaucht ist, wenn sich der mindestens eine Nadelbalken (4, 4') in einem ersten Umkehrpunkt befindet.

3. Nadelmaschine (1) nach Anspruch 1 oder 2, **dadurch gekennzeichnet, dass** die mindestens eine Bürstenanordnung (24, 24') dazu eingerichtet ist, eine oszillierende Hubbewegung auszuführen, die zumindest eine Bewegungskomponente senkrecht zur Förderrichtung (F) aufweist.

4. Nadelmaschine (1) nach Anspruch 3, **dadurch gekennzeichnet, dass** der mindestens eine Nadelbalken (4, 4') und die mindestens eine Bürstenanordnung (24, 24') dazu eingerichtet sind, jeweils eine oszillierende Hubbewegung auszuführen, die eine Bewegungskomponente parallel zur Förderrichtung (F) aufweist.

5. Nadelmaschine (1) nach Anspruch 3 oder 4, **dadurch gekennzeichnet, dass** ein Teil der Vielzahl von Borsten (26, 26') der mindestens einen Bürstenanordnung (24, 24') diejenige aus der ersten Führungseinrichtung (10) und der zweiten Führungseinrichtung (12) kontaktiert, die näher an der mindestens einen Bürstenanordnung (24, 24') angeordnet ist, wenn sich die mindestens eine Bürstenanordnung (24, 24') in einem ersten Umkehrpunkt befindet.

6. Nadelmaschine (1) nach Anspruch 5, **dadurch gekennzeichnet, dass** Spitzen der Vielzahl von Borsten (26, 26') der mindestens einen Bürstenanordnung (24, 24') in dem Zwischenraum (14) angeordnet sind, wenn sich die mindestens eine Bürstenanordnung (24, 24') in dem ersten Umkehrpunkt befindet.

7. Nadelmaschine (1) nach einem der Ansprüche 3 bis 6, **dadurch gekennzeichnet, dass** die zweite Führungseinrichtung (12) mit der mindestens einen Bürstenanordnung (24, 24') derart gekoppelt ist, dass die zweite Führungseinrichtung (12) mit der mindestens einen Bürstenanordnung (24, 24') oszillierend bewegbar ist.

8. Nadelmaschine (1) nach einem der Ansprüche 1 bis 6, **dadurch gekennzeichnet, dass** die erste Führungseinrichtung (10) und die zweite Führungseinrichtung (12) stationär angeordnet sind.

9. Nadelmaschine (1) nach einem der vorangehenden Ansprüche, **dadurch gekennzeichnet, dass** die mindestens eine Bürstenanordnung (24, 24') eine Mehrzahl von Bürsten (42a-i) umfasst, von denen jede eine Mehrzahl der Borsten (26, 26') aufweist, wobei alle Nadeln (8, 8') der Vielzahl von Nadeln (8, 8') des mindestens einen Nadelbalkens (4, 4') der Mehrzahl von Bürsten (42a-i) zugeordnet sind.

10. Nadelmaschine (1) nach einem der Ansprüche 1 bis 8, **dadurch gekennzeichnet, dass** die mindestens eine Bürstenanordnung (24, 24') eine Mehrzahl von Bürsten (42a-i) umfasst, von denen jede eine Mehrzahl der Borsten (26, 26') aufweist, wobei nur ein Teil der Nadeln (8, 8') der Vielzahl von Nadeln (8, 8') des mindestens einen Nadelbalkens (4, 4') in die mindestens eine Bürstenanordnung (24, 24') eintaucht und nur dieser Teil der Nadeln (8, 8') der Mehrzahl von Bürsten (42a-i) zugeordnet ist.

11. Nadelmaschine (1) nach Anspruch 9 oder 10, **dadurch gekennzeichnet, dass** die Mehrzahl von Bürsten (42a-i) in mindestens einer Reihe angeordnet ist, die schräg oder senkrecht zur Förderrichtung (F) ausgerichtet ist.

12. Nadelmaschine (1) nach einem der Ansprüche 9 bis **11, dadurch gekennzeichnet, dass** die Mehrzahl von Bürsten (42a-i) in mindestens einer Reihe angeordnet ist, die parallel zur Förderrichtung (F) ausgerichtet ist.

13. Nadelmaschine (1) nach einem der Ansprüche 9 bis 12, **dadurch gekennzeichnet, dass** die mindestens eine Bürstenanordnung (24, 24') weiterhin umfasst:
zumindest eine Aufnahmeeinrichtung (46), in der eine Reihe von Bürsten (42a-i) der Mehrzahl von Bürsten (42a-i) aufgenommen ist, und
eine fluidbetätigbare Klemmeinrichtung (52, 54), die dazu eingerichtet ist, die Reihe von Bürsten (42a-i) in der Aufnahmeeinrichtung (46) festzulegen.

14. Nadelmaschine (1) nach einem der vorangehenden Ansprüche, **dadurch gekennzeichnet, dass** sich die Vielzahl von Nadeln (8, 8') durch den gesamten Zwischenraum (14) hindurch erstreckt, wenn sich der mindestens eine Nadelbalken (4, 4') in dem ersten Umkehrpunkt befindet.

15. Nadelmaschine (1) nach einem der vorangehenden Ansprüche, **dadurch gekennzeichnet, dass**
die erste Führungseinrichtung (10) eine Vielzahl von gespannten ersten Drähten (30) aufweist, die beabstandet zueinander angeordnet sind und zwischen denen die ersten Durchtrittsöffnungen (34) ausgebildet sind, und/oder
die zweite Führungseinrichtung (12) eine Vielzahl von gespannten zweiten Drähten (32) aufweist, die beabstandet zueinander angeordnet sind und zwischen denen die zweiten Durchtrittsöffnungen (36) ausgebildet sind.

16. Nadelmaschine (1) nach Anspruch 15, **dadurch gekennzeichnet, dass** die Vielzahl von Nadeln (8, 8') in Nadelreihen angeordnet ist, die sich parallel zur Förderrichtung (F) erstrecken, und jeweils eine Nadelreihe zwischen zwei benachbarten ersten Drähten (30) und zwei benachbarten zweiten Drähten (32) angeordnet ist, wenn sich der mindestens eine Nadelbalken (4, 4') in dem ersten Umkehrpunkt befindet.

17. Nadelmaschine (1) nach einem der vorangehenden Ansprüche, **dadurch gekennzeichnet, dass** die erste Führungseinrichtung (10) und die zweite Führungseinrichtung (12) in der Vernadelungszone (V) eine Transportebene parallel zur Förderrichtung (F) definieren, in der das textile Flächengebilde (2) durch die Vernadelungszone (V) bewegbar ist, wobei der mindestens eine Nadelbalken (4, 4') und die erste Führungseinrichtung (10) auf einer ersten Seite der Transportebene angeordnet sind und die mindestens eine Bürstenanordnung (24, 24') und die zweite Führungseinrichtung (12) auf einer zweiten Seite der Transportebene gegenüber der ersten Seite angeordnet sind.

18. Nadelmaschine (1) nach einem der vorangehenden Ansprüche, **dadurch gekennzeichnet, dass** der mindestens eine Nadelbalken (4, 4') einen ersten und einen zweiten Nadelbalken (4, 4') umfasst und die mindestens eine Bürstenanordnung (24, 24') eine erste und eine zweite Bürstenanordnung (24, 24') umfasst, wobei der erste Nadelbalken (4) über der ersten Bürstenanordnung (24) angeordnet ist und parallel zur Förderrichtung (F) versetzt dazu der zweite Nadelbalken (4') unter der zweiten Bürstenanordnung (24') angeordnet ist.
